# EUROPÄISCHE PATENTSCHRIFT

(11) **EP 0 524 636 B1**
(45) Veröffentlichungstag und Bekanntmachung des Hinweises auf die Patenterteilung: **27.09.1995**
(21) Anmeldenummer: 92112667.8
(22) Anmeldetag: 24.07.1992
(51) Int. Cl.: E05D 7/00

(54) **Band für Türen, Fenster u. dgl. sowie Führungsteil für die Bandzapfen derartiger Bänder**
Hinge for doors, windows or the like and guiding part for the pin of such a hinge
Charnière pour portes, fenêtres ou similaires et élément de guidage pour la broche d'une telle ferrure

(30) Priorität: 26.07.1991 DE 9109247 U
(43) Veröffentlichungstag der Anmeldung: 27.01.1993
(73) Patentinhaber: Dr. Hahn GmbH & Co. KG, D-41189 Mönchengladbach (DE)
(72) Erfinder: Kleinschumacher, Rainer, W-4060 Viersen 1 (DE)
(74) Vertreter: Schumacher, Horst, Dr. Dipl.-Phys.

(56) Entgegenhaltungen:
- EP-A- 0 271 053
- DE-U- 9 013 378

## Beschreibung

Die Erfindung bezieht sich auf ein Band der dem Oberbegriff des Anspruchs 1 sowie ein Führungsteil der dem Oberbegriff des Anspruchs 12 entsprechenden Art.

Ein solches Band ist in zwei Ausführungsformen aus der EP 271 053 A1 zu entnehmen. In beiden Fällen ist der Bandzapfen im Bereich der Geradführung mit einem etwa quadratischen Querschnitt ausgeführt und dient die diesen Teil des Bandzapfens aufnehmende Ausnehmung selbst als Führungsteil. Sie weist einen rechteckigen Querschnitt auf, der so bemessen ist, daß die einander parallel gegenüberstehenden längeren Ausnehmungswandungen soweit voneinander beabstandet sind, wie die korrespondierenden (Führungsflächen) des Bandzapfens und der über die gesamte Länge der Ausnehmung konstant ist. Die Länge dieser Ausnehmung ist so gewählt, daß der Bandzapfen den gewünschten Verstellweg senkrecht zur Bandzapfenachse ausführen kann. Durch diese Geometrie ist der Bandzapfen bezüglich des Scharnierteils verdrehsicher und - quer zu seiner Verstellrichtung - kippsicher gelagert. Der Aufwand zur Bearbeitung der längeren Wandseiten der Ausnehmung des Scharnierteils richtet sich nach der für das Verstellen des Bandzapfens geforderten Leichtgängigkeit. Außerdem muß der seitliche Abstand der von der Ausnehmung gebildeten Führungsflächen für den Bandzapfen in einigermaßen engen Toleranzen gehalten werden, um ein Klappern oder Strammgehen des Bandzapfens in der Geradführung zu vermeiden. Da die Kippsicherheit des Bandzapfens innerhalb der Geradführung auch in der Verstellrichtung des Bandzapfens gewährleistet werden muß, sind zwei Führungszapfen bzw. Madenschrauben vorgesehen, die in Richtung ihrer Achse eine Wandung des Scharnierteils, die Ausnehmung sowie den Bandzapfen in der Geradführung parallel zur Verstellrichtung des Bandzapfens durchdringen. Bei Ausführungsformen mit einer Madenschraube ist die von ihr durchdrungene Wandung des Scharnierteils mit einem Innengewinde versehen, innerhalb dessen das eine Madenschraubenende zu liegen kommt, während das andere Madenschraubenende sich an der gegenüberliegenden Endwand der Ausnehmung abstützt. Bei Ausführungsformen mit glatten Führungszapfen sind die Enden des Führungszapfens in beiden Endwänden der Ausnehmung des Scharnierteils gelagert und gegen Herausrutschen gesichert. Durch die Führungszapfen bzw. Madenschrauben erhält die Geradführung weitere Führungsflächen, welche von den Madenschrauben- bzw. Führungszapfen-Außenflächen einerseits und von den entsprechenden Durchbohrungen der Bandzapfen andererseits gebildet werden.

Die von den Führungszapfen bzw. Madenschrauben gebildeten Führungen verursachen sowohl bei der Herstellung der Einzelteile als auch bei deren Montage zum fertigen Band einen erheblichen Mehraufwand und hohe Präzision bei der Anordnung ihrer Lagerbohrungen im Scharnierteil, welche mit den Bohrungen im Bandzapfen exakt fluchten müssen. Außerdem wird das Scharnierteil durch die weiteren Bohrungen geschwächt und erfordert der rechteckige Querschnitt der Ausnehmung der Geradführung im Scharnierteil eine relativ große Querschnittsform des Scharnierteiles, zumal der in seiner einen Hälfte im Querschnitt quadratische Bandzapfen voluminös ist.

Der Erfindung liegt die Aufgabe zugrunde, ein Band der dem Oberbegriff des Anspruchs 1 sowie ein Führungsteil der dem Oberbegriff des Anspruchs 12 entsprechenden Art zu vereinfachen.

Diese Aufgabe wird durch die in den Ansprüchen 1 bzw. 12 wiedergegebene Erfindung gelöst.

Neben der einfacheren Herstellbarkeit und Montierbarkeit sowie einfacheren Einhaltbarkeit der Toleranzen im Bereich der Geradführung wird durch die Erfindung u. a. erreicht, daß sie auch für Bänder mit relativ kleinen Abmessungen eine stufenlose Bandzapfenverstellung bei an der Tür oder dem Fenster od. dgl. montiertem Band ermöglicht. Insbesondere ermöglicht die Erfindung den Einbau in Bandteile mit kreisrunden Lagerbohrungen, wie sie üblicherweise angefertigt sind. Es muß lediglich eine Zugangsbohrung für die Stellschraube angebracht werden, um die erfindungsgemäße Verstelleinheit im Austausch einsetzen zu können.

Während die Erfindung auf dem Grundgedanken basiert, eine in die Ausnehmung des Scharnierteils für den Bandzapfen gemeinsam mit dem Bandzapfen einschiebbare und die Geradführung des Bandzapfens aufnehmende Hülse vorzusehen, ist es nun möglich, diesen Grundgedanken in einer Vielzahl von Ausführungsformen in die Praxis umzusetzen:
Um die drehfeste Lagerung der Geradführung bezüglich des die Geradführung aufnehmenden Bandteiles zu gewährleisten, können die Hülsen in an sich beliebiger Weise in der Ausnehmung des Scharnierteils festgelegt werden, z. B. auch durch Festkleben, Festschrauben von außen u. dgl.. Besonders einfach und wirkungsvoll ist jedoch eine formschlüssige Verbindung zwischen Hülse und Scharnierteil nach Anspruch 2. Besonders bevorzugt ist die Ausführungsform nach Anspruch 3. Es versteht sich, daß die Ausnehmung im Scharnierteil einen für den Formschluß entsprechenden lichten Querschnitt aufweist. Bei der Ausführungsform nach Anspruch 3 sind besonders kleine Bandabmessungen einerseits sowie eine Rechts/Links-Verwendbarkeit sowie eine Vorgebbarkeit der Verstellrichtung des Bandzapfens bezüglich der Tür-, Fenster- oder Rahmenebene, an der das Band verwendet wird, möglich.

Die Zahl der an der Geradführung teilnehmenden Hülsen und deren jeweilige Länge in Achsrichtung des Bandzapfens ist nach Maßgabe der Platzverhältnisse des Scharnierteils frei wählbar. So ist es z. B. möglich, eine einzige längliche Hülse vorzusehen, die die Geradführung auf ihrer gesamten, der Einschublänge des Bandzapfens in das Scharnierteil in etwa entsprechenden Länge aufweist. Die Kippsicherheit des Bandzapfens bezüglich des Scharnierteils ist umso größer, je weiter die beiden extremen Positionen der Geradführung in der Richtung der Achse des Bandzapfens auseinanderliegen. Als besonders vorteilhaft haben sich zwei in möglichst extrem auseinanderliegenden Positionen bezüglich der verfügbaren Länge des Bandzapfens angeordnete korrespondierende Führungsflächen für die Geradführung erwiesen; zwischen diesen Extrempositionen können im Bedarfsfalle weitere korrespondierende Führungsflächen der Geradführung vorgesehen sein. Während es nun an sich möglich ist, in den einzelnen, Führungsflächen aufweisenden Positionen eigenständige erfindungsgemäße Hülsen vorzusehen, wird es bevorzugt, die Hülsen entsprechend Anspruch 4 oder, bevorzugt, entsprechend Anspruch 5 miteinander zu verbinden. Hierdurch wird nicht nur die Montage, d. h. das Einschieben des Bandzapfens samt Hülsen in die Ausnehmung des Scharnierteils und die Verdrehsicherung der Hülsen vereinfacht, sondern es werden auch die Reaktionskräfte des Bandzapfens auf das Scharnierteil auf eine größere Fläche verteilt; dies kommt vor allem Bändern mit relativ kleinen Abmessungen zugute.

Während es grundsätzlich zwar frei bleiben kann, wie die, vorzugsweise aus Kunststoff hergestellte, mindestens eine erfindungsgemäße Hülse und der Bandzapfen derart zusammengefügt werden, daß die Hülse den Bandzapfen in ausreichendem Maße umfaßt, ist die Hülse vorzugsweise mit mindestens einem Längsschlitz ausgestattet, der ein Einlegen oder Einschieben des Bandzapfens in die Hülse in einer zu seiner Achse etwa senkrechten Richtung ermöglicht. So ist es z. B. möglich, die Hülse aus zwei Schalenhälften zu bilden, die beidseitig an den Bandzapfen herangeführt werden. Bei einer derartigen Längsteilung oder doppelten Längsschlitzung der Hülse können sicn die Teilungsflächen im zusammengefügten, den Bandzapfen umschließenden Zustand berühren und auch miteinander, z. B. durch Schweißen oder Kleben miteinander verbunden werden; an einer der Längsteilungsflächen können auch scharnierartige Elemente, wie eine oder mehrere dünne Häute vorgesehen sein. Vor allem bei aus Kunststoff im Spritzgießverfahren hergestellten Hülsen gestattet dies eine einfache Herstellung und Montage, da die beiden Hülsenhälften als Scharnier dienenden Verbindungshäutchen in einer um 180° aufgeklappten Position als ein einziges Bauteil herstellbar sind. Es ist aber auch möglich, die Hülse mit einem einzigen Längsschlitz zu versehen, wobei das Hülsenmaterial entweder stark elastisch verformbar ist, so daß der Schlitz für das Einschieben des Bandzapfens quer zur Bandzapfenachse ausreichend stark aufweitbar sein sollte, oder die Öffnungsweiten des Längsschlitzes werden - wie bevorzugt - nach Maßgabe des Anspruchs 8 ausgewählt. Dabei wird die auf dem Bandzapfen montierte Hülse durch die Maßnahme des Anspruchs 9 unverlierbar.

Während es grundsätzlich ausreicht, senkrecht zur Verstellrichtung des Bandzapfens auf einander gegenüberliegenden Seiten wirksame Führungsflächen am Bandzapfen und, damit korrespondierend, an der/den Hülse/n vorzusehen, wird eine paarweise Anordnung der Führungsflächen in den einzelnen Hülsenpositionen (nach Anspruch 10) bevorzugt.

Während es grundsätzlich möglich ist, die miteinander korrespondierenden Führungsflächen im Hülseninneren einerseits und am Bandzapfen andererseits auf verschiedenste Weise anzuordnen, grundsätzlich also auch ein in jeder Hülsenposition vorgesehenen und dort in der Hülse verankerten, den Bandzapfen in der Verstellrichtung (Verlagerungsrichtung) des Bandzapfens weisenden Führungsstift zu benutzen, wie er aus der EP 271 053 A2 bekannt ist, wird die Ausgestaltung nach Anspruch 7 bevorzugt. Gemäß dieser Anordnung sind in der äußeren Oberfläche des Bandbolzens Randausnehmungen gebildet, denen an den Hülsen vorgesehene, nach innen gerichtete Verdickungen entsprechen, wobei die Flächen der Randausnehmungen und Verdickungen zumindest zu einem Teil, vorzugsweise aber ganz als Führungsflächen dienen. Diese Gestaltung ist grundsätzlich bei den verschiedensten Querschnittsgestaltungen des Bandbolzens realisierbar, insbesondere auch bei den, hier bevorzugten kreisrunden Bandbolzenquerschnitten. Im Gegensatz zu dem aus der EP 271 053 A2 bekannten Bandbolzen kann der Hauptquerschnitt auf der gesamten Bandbolzenlänge gleich sein; in den Längenabschnitten des Bandbolzens, die die Führungsflächen tragen, sind lediglich die Randausnehmungen in den Bandbolzen einzuarbeiten, was mit großer Präzision auf relativ einfache Weise möglich ist. Die in der Verstellrichtung des Bandbolzens gesehenen Querschnitte der Randausnehmungen sind grundsätzlich frei wählbar und können daher auch kreissegmentförmig, dreieckig oder schwalbenschwanznutförmig sein. Rechteckige Querschnitte haben indes den Vorteil einfacher Herstellbarkeit und besonders guter Führungseigenschaften. Da die Normalen der Oberflächen der Randausnehmungen zwingendermaßen in verschiedene Richtungen weisen (bei einem dreieckigen Querschnitt in zwei Richtungen, bei einem rechteckigen Querschnitt in drei Richtungen und bei einem kreissegmentförmigen Querschnitt in unendlich viele Richtungen), können sie neben der Führungsfunktion auch noch die Funktion einer Kippsicherung des Bandzapfens in der Ebene der Verstellrichtung ausüben; dies ist dann der Fall, wenn, wie bevorzugt, die entsprechenden Verdickungen im Hülseninneren den Randausnehmungen in der Querschnittsform und den Querschnittsabmessungen (unter Berücksichtigung ausreichenden Spiels) identisch entsprechen. Bei den bevorzugten rechteckigen Querschnitten der Randausnehmungen ist diese Wirkung besonders gut, da die achsparallele Oberfläche der Randausnehmung ausschließlich als Führungsfläche des Bandzapfens für die Geradeführung (Verlagerbarkeit) dient, während die beiden zur Bandzapfenachse senkrecht orientierten Oberflächenbereiche der Randausnehmung ausschließlich die Funktion der Kippsicherung des Bandbolzens übernehmen. Wegen dieser exakten Funktionstrennung kann auch das Spiel an den beiden Arten von Führungsflächen getrennt voneinander, also auch unterschiedlich, vorgegeben werden.

Die vorgenannten, erfindungsgemäß zu verwendenden Bauteile unterliegen in ihrer Größe, Formgestaltung, Materialauswahl und technischen Konzeption keinen besonderen Ausnahmebedingungen, so daß die in dem jeweiligen Anwendungsgebiet bekannten Auswahlkriterien uneingeschränkt Anwendung finden können.

Weitere Einzelheiten, Merkmale und Vorteile des Gegenstands der Erfindung ergeben sich aus weiteren Unteransprüchen und der nachfolgenden Beschreibung der zugehörigen Zeichnung, in der eine bevorzugte Ausführungsform eines erfindungsgemäßen Bandes und eines erfindungsgemäßen Führungsteiles für Bandzapfen von solchen Bändern dargestellt sind. In der Zeichnung zeigen:
- Fig. 1: ein erfindungsgemäßes Band im Axialschnitt (Schnitt entlang der Linie I-I gemäß Fig. 2 und 3) - im unteren Teil nur gestrichelt angedeutet -;
- Fig. 2: dasselbe Band in einer zweiten Axialschnittdarstellung (Schnitt entlang der Linie II-II gemäß Fig. 1 und 3) - ausschnittsweise -;
- Fig. 3: von demselben Band eine Ansicht von unten (Ansicht A gemäß Fig. 1);
- Fig. 4: von der Darstellung nach Fig. 3 eine verkleinerte Wiedergabe des Bandteils ohne Zapfen und Hülse;
- Fig. 5a: von einem Band von Fig. 1 bis Fig. 3 eine Seitenansicht einer erfindungsgemäßen Hülse (Ansicht B gemäß Fig. 5b und 5c);
- Fig. 5b: dieselbe Hülse in einer um 90° versetzten Seitenansicht (Ansicht D gemäß Fig. 5a und 5c) sowie
- Fig. 5c: dieselbe Hülse in Ansicht von oben (Ansicht E gemäß Fig. 5a und 5b).

Wie aus Fig. 1 ersichtlich besteht das insgesamt mit 100 bezeichnete Band aus folgenden Hauptbestandteilen:
einem ersten, insbesondere auf der Vorderfläche des (in der Zeichnung nicht dargestellten) Flügels, einer Tür, eines Fensters od. dgl. befestigten Bandteil 10,
einem zweiten, insbesondere auf der Vorderfläche des (nicht dargestellten) feststehenden Rahmens der Tür, des Fensters od. dgl. befestigten Bandteil 20, der einen Scharnierteil 11 des ersten Bandteils 10 mit einem Scharnierteil 21 übergreift und dort durch einen, in der Regel sich vertikal erstreckenden, Ausnehmungen 12 und 22 der Scharnierteile 11 und 12 zu seiner Lagerung durchgreifenden Bandzapfen 13 mit dem ersten Bandteil 10 schwenkbar verbunden ist,
einer in mindestens einer der Scharnierteile - hier dem Scharnierteil 11 - vorgesehenen Geradführung 30, an der der Bandzapfen 13 zwecks Anpassung der Lage der Refestigungsstellen auf dem feststehenden Rahmen bzw. dem Flügel senkrecht zu seiner Achse 14 verlagerbar und festlegbar ist und
die in mindestens zwei in Achsrichtung a des Bandzapfens 13 gesehenen, voneinander beabstandeten Positionen c und d jeweils miteinander korrespondierende Führungsflächen 31, 33 und 32, 34 aufweist (Fig. 2), wobei die einen Führungsflächen 31, 32 am Bandzapfen 13 selbst und die anderen, damit korrespondierenden Führungsflächen 33, 34 an einem am Scharnierteil 11 festlegbaren Führungsteil (Bauteil 40) vorgesehen sind,
und einer von außen betätigbaren Festlegeeinrichtung 50 zum Festlegen des Bandzapfens 13 in einer erreichten Position.

Die erfindungsgemäße Verstellung des Bandzapfens in dem Scharnierteil kann sowohl parallel zur Flügelfläche erfolgen, um die Anordnung des Flügels in der lichten Öffnung des feststehenden Rahmens zu justieren, als auch senkrecht zur Flügelfläche, um verschiedene Aufdeckmaße zu bewältigen und den Anpreßdruck der Dichtungen einzustellen.

Das Führungsteil 40 der Geradführung 30, welches in Fig. 5a bis 5c in seinen Einzelheiten besonders deutlich erkennbar ist, ist als längsgeschlitzte Hülse aus Kunststoff ausgeführt und besteht, gesehen in Achsrichtung a des Bandzapfens 13, aus drei hintereinander angeordneten Abschnitten, nämlich einer ersten erfindungsgemäßen Hülse 41, einer sich daran anschließenden Verbindungshülse 46 sowie einer sich daran anschließenden zweiten erfindungsgemäßen Hülse 42. Die Hülsen 41 und 42 befinden sich in den beiden Extrempositionen c und d des Bauteiles 40. Das gesamte Bauteil 40 hat eine durchgehend kreiszylindrische äußere Oberfläche, in der eine Durchbrechung 53 für eine Stellschraube 51 der Festlegeeinrichtung 50 sowie die der Durchbrechung 53 gegenüber liegenden Längsschlitze 43, 44 und 47 vorgesehen sind und die lediglich von einer sich über ihre gesamte Länge erstreckenden, im Querschnitt etwa halbrunden Außenlängsrippe 45 und einem als Einschubanschlag 48 dienenden nach außen konisch sich erweiternden Kragen überragt wird. Die inneren Hülsenquerschnitte sind besonders deutlich aus Fig. 5c ersichtlich: Während der innere lichte Hülsenquerschnitt im Bereich der Verbindungshülse 46 U-förmig ist und die lichte Weite (Öffnungsweite f) dieses Querschnitts gleich dem Durchmesser h des Bandzapfens 13 ist, sind die ebenfalls U-förmigen lichten Querschnitte der Hülsen 41 und 42 so breit (Öffnungsweite e) wie der Bandzapfen 13 im Bereich seiner Randausnehmungen 16, wobei die inneren Flankenflächen des U-förmigen Querschnitts der Hülsen 41 und 42 als Führungsflächen 33 und 34 dienen, die so weit voneinander beabstandet sind, wie der Bandzapfen im Bereich der Randausnehmungen 16 breit ist (Bandzapfenbreite g, Fig. 2).

Aufgrund dieser Öffnungsquerschnitte der Längsschlitze 43, 44 und 47 sowie der gleich breiten und gleich hohen lichten Abmessungen im Hülseninneren kann der Bandzapfen einerseits von der Seite her, also etwa rechtwinklig zu seiner Achsrichtung a in das Bauteil 40 eingeschoben als auch innerhalb dieses Bauteils dreh- und in beiden Richtungen kippsicher in Position gehalten sowie im Rahmen des maximalen Verstellweges in der Verstellrichtung (Verlagerungsrichtung b) verschoben werden. Diese Verstellung oder Verschiebung kann z. B. mit der bereits aus der EP 271 053 A2 bekannten Festlegeeinrichtung 50 erfolgen, deren Stellschraube 51 so lang wie der Durchmesser der Ausnehmung 12 des Scharnierteils 11 ist und den Bandzapfen 13 in einer Gewindebohrung 52 durchdringt und somit gemeinsam mit dem Bauteil 40 und dem Bandzapfen 13 in Achsrichtung a des Bandzapfens in die Ausnehmung 12 des Scharnierteils 11 einschiebbar ist und sich dabei mit seinen Stirnenden an den Seitenwänden der Ausnehmung 12 abstützt. Im Bereich dieser beiden Abstützstellen ist das Bauteil 40 durchbrochen (Längsschlitz 47 und Durchbrechung 53). Über eine Zugangsbohrung 54 in der Mantelfläche des Scharnierteiles 11 ist die Stellschraube 51 zugänglich. Ein Verdrehen der Stellschraube 51 bewirkt - wie an sich bekannt - eine Verlagerung des Bandzapfens 13 bezüglich des Scharnierteiles 11 in einer Richtung senkrecht zur Achsrichtung a des Bandzapfens.

Der Bandzapfen 13 ist mit im Querschnitt rechteckigen Randausnehmungen 16 versehen, die in den Positionen c und d in paarweise Anordnung einander gegenüberliegend vorgesehen sind und plane Führungsflächen 31, 32 an ihrer Grundfläche besitzen. Die dazu rechtwinklig angeordneten oberen und unteren Seitenflächen der Ausnehmungen 16 dienen ebenfalls als Führungsflächen und dienen gleichzeitig als Kippsicherung des Bandzapfens in der Ebene seiner Verlagerungsrichtung b. Wie besonders gut aus Fig. 2 ersichtlich, sind die lichten Abmessungen des Führungsteiles (Bauteil 40) exakt auf die Außenabmessungen des Bandzapfens 13 abgestimmt, wobei Rastnasen 49 an den Längskanten der Längsschlitze 43 und 44 (Fig. 5a bis 5c) als Verliersicherung des Bauteils 40 vor dem Einschieben in das Scharnierteil 11 dienen. Dieses Einschieben erfolgt in einer exakt vorgegebenen Winkellage bezüglich der Einschubrichtung, welche mit der Achsrichtung a) des Bandbolzens zusammenfällt. Hierzu dient die Längsrippe 45 in Verbindung mit Längsnuten 15, die am Rand der Ausnehmung 12 des Scharnierteils 11 vorgesehen sind (Fig. 4). Im übrigen ist der Außendurchmesser des Bauteiles 40 gleich dem lichten Innendurchmesser der Ausnehmung 12.

Dadurch, daß die Ausnehmung 12 vier um die 90° versetzt zueinander angeordnete Längsnuten 15 aufweist, sind die Bauteile 40 links/rechts-verwendbar und kann die Verlagerungsrichtung b) des Bandzapfens 13 sowohl parallel zur Einbauebene des Fensters oder der Tür ausgerichtet sein (wie in Fig. 1 dargestellt) oder senkrecht dazu, wenn die Zugangsbohrung 54 ebenfalls senkrecht angeordnet ist. Der Einschubendanschlag 48 des Bauteiles 40 wirkt mit einer entsprechenden kegelstumpfförmigen Erweiterung an der jeweiligen Einschubseite des Scharnierteiles 11 zusammen.

### Bezugszeichenliste:

- 100: Band
- 10: erstes Bandteil
- 11: erstes Scharnierteil
- 12: erste Ausnehmung
- 13: Bandzapfen
- 14: Achse des Bandzapfens
- 15: Längsnuten
- 16: Randausnehmungen
- 20: zweites Bandteil
- 21: Scharnierteil
- 22: zweite Ausnehmung
- 23: Abdeckkappe
- 30: Geradführung
- 31: rechte Führungsfläche des Bandzapfens
- 32: linke Führungsfläche des Bandzapfens
- 33: rechte Führungsfläche der Hülse
- 34: linke Führungsfläche der Hülse
- 40: Bauteil
- 41: erste Hülse
- 42: zweite Hülse
- 43: erster Längsschlitz
- 44: zweiter Längsschlitz
- 45: äußere Längsrippe
- 46: Verbindungshülse
- 47: Längsschlitz
- 48: Einschubendanschlag
- 49: Rastnasen
- 50: Festlegeeinrichtung
- 51: Stellschraube
- 52: Gewindebohrung
- 53: Durchbrechung
- 54: Zugangsbohrung
- a: Achsrichtung
- b: Verlagerungsrichtung (Verstellrichtung)
- c: Position
- d: Position
- e: Öffnungsweite
- f: Öffnungsweite
- g: Bandzapfenbreite
- h: Bandzapfendurchmesser
- A: Ansicht
- B: Ansicht
- D: Ansicht
- E: Ansicht

## Patentansprüche

1. Band (100) für Türen Fenster u. dgl.,
mit einem ersten, insbesondere auf der Vorderfläche des Flügels der Tür, des Fensters od. dgl. befestigten, Bandteil (10),
mit einem zweiten, insbesondere auf der Vorderfläche des feststehenden Rahmens, der Tür, des Fensters od. dgl. befestigten Bandteil (20), der einen ersten Scharnierteil (11) des ersten Bandteils (10) mit einem zweiten Scharnierteil (21) übergreift und dort durch einen, in der Regel sich vertikal erstreckenden, Ausnehmungen (12, 22) der Scharnierteile (11, 21) zu seiner Lagerung durchgreifenden Bandzapfen (13) mit dem ersten Bandteil (10) schwenkbar verbunden ist,
mit einer in mindestens einem der Scharnierteile (11, 21) vorgesehenen, einen Führungsteil aufweisenden Geradführung (30), an der der Bandzapfen (13) zwecks Anpassung der Lage der Befestigungsstellen auf dem feststehenden Rahmen bzw. dem Flügel senkrecht zu seiner Achse (14) verlagerbar und festlegbar ist und die in mindestens zwei in Achsrichtung (a) des Bandzapfens (13) gesehenen, voneinander beabstandeten Positionen (c, d) jeweils miteinander korrespondierende Führungsflächen (31, 33; 32, 34) aufweist, wobei die einen Führungsflächen (31, 32) am Bandzapfen (13) selbst und die anderen, damit korrespondierenden Führungsflächen (33, 34) an dem Führungsteil vorgesehen sind,
und mit einer von außen betätigbaren Festlegeeinrichtung (50) zur Festlegung des Bandzapfens (13) in einer erreichten Position,
**dadurch gekennzeichnet**,
daß das Führungsteil aus mindestens einer in eine Ausnehmung (12, 22) zur Lagerung des Bandzapfens (13) in der Richtung (a) der Achse (14) des Bandzapfens (13) gemeinsam mit dem Bandzapfen einschiebbaren, den Bandzapfen (13) im Bereich der Geradführung (30) aufnehmenden, an dem die Ausnehmung aufweisenden Scharnierteil (11, 21) festlegbaren Hülse (41, 42) besteht und die Hülse die mit den am Bandzapfen (13) selbst vorgesehenen Führungsflächen (31, 32) korrespondierenden Führungsflächen (33, 34) der Geradführung (30) aufweist.

2. Band nach Anspruch 1, gekennzeichnet durch einen von der Kreisform abweichenden Außenumfang der Hülse (41, 42).

3. Band nach Anspruch 2, gekennzeichnet durch einen überwiegend kreisrunden Außenumfang der Hülse (41, 42) mit mindestens einer den Außenumfang überragenden Führungsnase oder -rippe (Längsrippe 45).

4. Band nach einem der Ansprüche 1 bis 3, dadurch gekennzeichnet, daß mindestens zwei Hülsen (41, 42) mittels mindestens eines in der Richtung (a) der Achse (14) des Bandzapfens (13) sich erstreckenden Verbindungssteg miteinander zu einer Baueinheit verbunden sind.

5. Band nach Anspruch 4, dadurch gekennzeichnet, daß der Verbindungssteg als, insbesondere längsgeschlitzte, mit ihrem Umfang den Bandzapfen (13) zumindest teilweise umschließende Verbindungshülse (46) ausgebildet ist.

6. Band nach einem der Ansprüche 1 bis 5, gekennzeichnet durch mindestens einen Einschubendanschlag (48) der Hülse (41, 42).

7. Band nach einem der Ansprüche 1 bis 6, dadurch gekennzeichnet, daß der Bandbolzen (13) im Querschnitt vorzugsweise rund ist und die am Bandbolzen (13) vorgesehenen Führungsflächen (31, 32) der Geradführung (30) als Oberflächen von in den Bandbolzen (13) eingelassenen Randausnehmungen (16) ausgebildet sind und die Hülsen (41, 42) entsprechende, nach innen gerichtete Verdickungen oder lichte Querschnitte aufweisen.

8. Band nach einem der Ansprüche 1 bis 7, dadurch gekennzeichnet, daß die Öffnungsweiten (e) in den Hülsen (41, 42) gleich der quer zur Einschieberichtung (Verlagerungsrichtung b) des Bandbolzens (13) in die Hülse gesehenen Breite (g) des durch den Längsschlitz (43, 44) einzuschiebenden Teils des Bandbolzens (13) sind.

9. Band nach Anpruch 8, gekennzeichnet durch die Längsschlitze (43, 44) in ihrer Öffnungsweite einschränkende Rastnasen (49).

10. Band nach einem der Ansprüche 1 bis 9, dadurch gekennzeichnet, daß die korrespondierenden Führungsflächen (31, 33; 32, 34) am Bandzapfen (13) und an der Hülse (41, 42) paarweise an einander gegenüberliegenden Stellen der einzelnen Hülsenpositionen (b, c) angeordnet sind.

11. Band nach einem der Ansprüche 1 bis 10, dadurch gekennzeichnet, daß die Hülse (41, 42) mit mindestens einem Längsschlitz (43, 44) zum Einlegen oder Einschieben des Bandzapfens (13) in einer zu seiner Achse (a) etwa senkrechten Richtung versehen ist.

12. Führungsteil für Bandzapfen von Bändern gemäß den Merkmalen des Oberbegriffs von Anspruch 1,
**dadurch gekennzeichnet**,
daß das Führungsteil aus mindestens einer in eine Ausnehmung (12, 22) zur Lagerung des Bandzapfens (13) in der Richtung (a) der Achse (14) des Bandzapfens (13) gemeinsam mit dem Bandzapfen einschiebbaren, den Bandzapfen (13) im Bereich der Geradführung (30) aufnehmenden, an dem die Ausnehmung aufweisenden Scharnierteil (11, 21) festlegbaren Hülse (41, 42) besteht und die Hülse die mit den am Bandzapfen (13) selbst vorgesehenen Führungsflächen (31, 32) korrespondierenden Führungsflächen (33, 34) der Geradführung (30) aufweist.

## Claims

1. A hinge plate (100) for doors, windows and the like,
having a first hinge-plate part (10), which in particular is secured to the front face of the leaf of the door, window or the like,
having a second hinge-plate part (20), which in particular is secured to the front face of the stationary frame [of] the door, window or the like and which engages over a first hinge part (11) of the first hinge-plate part (10) with a second hinge part (21) and is connected there to the first hinge-plate part (10) in a pivotable manner by a hinge-plate pin (13) extending generally vertically and engaging through recesses (12, 22) in the hinge parts (11, 21) for its mounting,
having a straight guide (30), which is provided in at least one of the hinge parts (11, 21) and comprises a guide part and on which the hinge-plate pin (13) is displaceable and securable on the stationary frame or the leaf respectively at right angles to its axis (14) in order to adjust the position of the fastening points and which comprises mutually corresponding respective guide faces (31, 33; 32, 34) in at least two positions (**c**, **d**) at a distance from each other [as] viewed in the axial direction (**a**) of the hinge-plate pin (13), wherein some guide faces (31, 33) are provided on the hinge-plate pin (13) itself and the other guide faces (33, 34) corresponding thereto are provided on the guide part,
and having an externally actuable securing device (50) for securing the hinge-plate pin (13) in a position which has been reached,
**characterized in that**
the guide part comprises at least one sleeve (41, 42), which is jointly insertable with the hinge-plate pin (13) into a recess (12, 22) for mounting the hinge-plate pin (13) in the direction (**a**) of the axis (14) of the hinge-plate pin (13) and receives the hinge-plate pin (13) in the region of the straight guide (30) and which is securable on the hinge part (11, 21) comprising the recess, and the sleeve comprises the guide faces (33, 34) of the straight guide (30) corresponding to the guide faces (31, 32) provided on the hinge-plate pin (13) itself.

2. A hinge plate according to Claim 1, **characterized by** an external periphery of the sleeve (41, 42) which deviates from a circular shape.

3. A hinge plate according to Claim 2, **characterized by** a predominantly circular external periphery of the sleeve (41, 42) with at least one guide stud or rib (longitudinal rib 45) extending beyond the external periphery.

4. A hinge plate according to one of Claims 1 to 3, **characterized in that** at least two sleeves (41, 42) are connected together to form a structural unit by means of at least one connecting web extending in the direction (**a**) of the axis (14) of the hinge-plate pin (13).

5. A hinge plate according to Claim 4, **characterized in that** the connecting web is constructed in the form of a connecting sleeve (46) in particular longitudinally slotted and surrounding at least in part the hinge-plate pin (13) with its periphery.

6. A hinge plate according to one of Claims 1 to 5, **characterized by** at least one insertion end stop (48) of the sleeve (41, 42).

7. A hinge plate according to one of Claims 1 to 6, **characterized in that** the hinge-plate pin (13) is preferably round in cross-section, and the guide faces (31, 32) of the straight guide (30) provided on the hinge-plate pin (13) are constructed in the form of surfaces on edge recesses (16) formed in the hinge-plate pin (13), and the sleeves (41, 42) have corresponding inwardly directed thickened portions or clear cross-sections.

8. A hinge plate according to one of Claims 1 to 7, **characterized in that** the opening widths (**e**) in the sleeves (41, 42) are equal to the width (**g**) - as viewed transversely to the direction of insertion (displacement direction **b**) of the hinge-plate pin (13) into the sleeve - of the part of the hinge-plate pin (13) to be inserted through the longitudinal slot (43, 44).

9. A hinge plate according to Claim 8, **characterized by** catch studs (49) which restrict the longitudinal slots (43, 44) in their opening width.

10. A hinge plate according to one of Claims 1 to 9, **characterized in that** the corresponding guide faces (31, 33; 32, 34) on the hinge-plate pin (13) and on the sleeve (41, 42) are arranged in pairs at mutually opposite points on the individual sleeve positions (**b**, **c**).

11. A hinge plate according to one of Claims 1 to 10, **characterized in that** the sleeve (41, 42) is provided with at least one longitudinal slot (43, 44) for the introduction or insertion of the hinge-plate pin (13) in a direction approximately at right angles to the axis (**a**) thereof.

12. A guide part for pins of hinge plates according to the features of the preamble of Claim 1, **characterized in that** the guide part comprises at least one sleeve (41, 42), which is jointly insertable with the hinge-plate pin (13) into a recess (12, 22) for mounting the hinge-plate pin (13) in the direction (**a**) of the axis (14) of the hinge-plate pin (13) and receives the hinge-plate pin (13) in the region of the straight guide (30) and which is securable on the hinge part (11, 21) comprising the recess, and the sleeve comprises the guide faces (33, 34) of the straight guide (30) corresponding to the guide faces (31, 32) provided on the hinge-plate pin (13) itself.

## Revendications

1. Penture (100) pour portes, fenêtres et similaires,
comprenant une première partie de penture (10) fixée en particulier sur la surface avant du battant de la porte, de la fenêtre ou similaire,
comprenant une seconde partie de penture (20) fixée en particulier sur la surface avant du cadre fixe de la porte, de la fenêtre ou similaire, partie qui chevauche, par une seconde partie de charnière (21), une première partie de charnière (11) de la première partie de penture (10) et qui est reliée de manière pivotante à la première partie de penture (10) par un pivot (13) traversant, en règle générale, des évidements verticaux (12, 22) des parties de charnière (11, 21) en direction de son logement,
comprenant un guide rectiligne (30) présentant une pièce de guidage et prévue dans au moins l'une des parties de charnière (11, 21), guide auquel peut être fixé et déplacé le pivot (13) dans le but d'adapter la position des points de fixation sur le cadre fixe respectivement sur le battant, notamment de manière verticale par rapport à son axe (14) et qui présente au moins deux surfaces de guidage (31, 33 ; 32, 34) correspondant entre elles, dans des positions (c, d) à distance l'une de l'autre, vues dans le sens axial (a) du pivot (13), la surface de guidage (31, 32) étant prévue sur le pivot (13) lui-même et l'autre surface de guidage correspondante (33, 34) sur la pièce de guidage,
et comprenant un dispositif de positionnement (50) actionnable de l'extérieur pour le positionnement du pivot (13) dans une position atteinte,
caractérisée en ce que
la pièce de guidage se compose d'au moins une douille (41, 42) pouvant être fixée sur la partie de charnière (11, 21) présentant l'évidement, pouvant être insérée, ensemble avec le pivot (13) dans un évidement (12, 22) pour le logement de ce dernier, dans le sens (a) de l'axe (14) du pivot (13), le pivot (13) étant logé dans la zone du guide rectiligne (30), et la douille présentant les surfaces de guidage (33, 34) correspondant aux surfaces de guidage (31, 32) prévues sur le pivot (13) lui-même.

2. Penture selon la revendication 1, caractérisée en ce que la périphérie externe de la douille (41, 42) est différente de la forme circulaire.

3. Penture selon la revendication 2, caractérisée en ce que la périphérie externe de la douille (41, 42) est principalement ronde et circulaire et comprend au moins une nervure (nervure longitudinale 45) ou un nez de guidage dépassant de la périphérie externe.

4. Penture selon l'une des revendications 1 à 3, caractérisée en ce qu'au moins deux douilles (41, 42) sont reliées l'une à l'autre en une seule unité au moyen d'au moins une traverse de liaison s'étendant dans le sens (a) de l'axe (14) du pivot (13).

5. Penture selon la revendication 4, caractérisée en ce que la traverse de liaison fait office de douille de liaison (46) entourant du moins partiellement, par sa périphérie, le pivot (13) et étant fendue dans le sens de la longueur.

6. Penture selon l'une des revendications 1 à 5, caractérisée par au moins une butée de fin d'insertion (48) de la douille (41, 42).

7. Penture selon l'une des revendications 1 à 6, caractérisée en ce que l'axe de penture (13) est de préférence de section transversale ronde et les surfaces de guidage (31, 32) prévues sur l'axe (13) du guide rectiligne (30) sont constituées comme des surfaces d'évidement de bordure (16) ménagées dans l'axe (13) et en ce que les douilles (41, 42) présentent des renflements correspondant vers l'intérieur ou des coupes transversales dégagées.

8. Penture selon l'une des revendications 1 à 7, caractérisée en ce que les largeurs d'ouverture (e) dans les douilles (41, 42) ressemble à la largeur (g), vue dans la douille transversalement au sens d'insertion de l'axe (13) (sens de déplacement b), de la partie à insérer de l'axe (13) par la fente longitudinale (43, 44).

9. Penture selon la revendication 8, caractérisée par des crans d'arrêt (49) limitant les fentes longitudinales (43, 44) dans leur largeur d'ouverture.

10. Penture selon l'une des revendications 1 à 9, caractérisée en ce que les surfaces de guidage correspondantes (31, 33 ; 32, 34) sur le pivot (13) et sur la douille (41, 42) sont disposées par paire à des points réciproquement opposés des différentes positions de douilles (b, c).

11. Penture selon l'une des revendications 1 à 10, caractérisée en ce que la douille (41, 42) est munie d'au moins une fente longitudinale (43, 44) pour l'introduction ou l'insertion du pivot (13) de manière sensiblement verticale par rapport à son axe (a).

12. Pièce de guidage pour pivot de penture selon les caractéristiques de la revendication 1,
caractérisée en ce que la pièce de guidage se compose d'au moins une douille (41, 42) pouvant être fixée sur la partie de charnière (11, 21) présentant l'évidement, pouvant être insérée, ensemble avec le pivot (13) dans un évidement (12, 22) pour le logement de ce dernier, dans le sens (a) de l'axe (14) du pivot (13), le pivot (13) étant logé dans la zone du guide rectiligne (30), et la douille présentant des surfaces de guidage (33, 34) correspondant aux surfaces de guidage (31, 32) prévues sur le pivot (13) lui-même.
